# EUROPÄISCHE PATENTSCHRIFT

(11) **EP 0 878 257 B1**
(45) Veröffentlichungstag und Bekanntmachung des Hinweises auf die Patenterteilung: **26.04.2000**
(21) Anmeldenummer: 98103792.2
(22) Anmeldetag: 04.03.1998
(51) Int. Cl.: B22D 33/02, B22C 19/00

(54) **Wendeeinrichtung für Formkästen**
Turning device for mould box assembly
Dispositif de renversement pour les ensembles boîte de moulage

(30) Priorität: 14.05.1997 DE 19720185
(43) Veröffentlichungstag der Anmeldung: 18.11.1998
(73) Patentinhaber: Heinrich Wagner Sinto Maschinenfabrik GmbH, 57334 Bad Laasphe (DE)
(72) Erfinder: Grolla, Herbert, Dipl.-Ing., 57334 Bad Laasphe (DE)
(74) Vertreter: Missling, Arne, Dipl.-Ing.

(56) Entgegenhaltungen:
- DE-A- 2 747 320

## Beschreibung

Die Erfindung betrifft eine Wendeeinrichtung für Formkästen insbesondere für den Einsatz in Transportlinien automatischer Form- und Gießanlagen, auf welchen die Formkästen verschiebbar sind, um zu den einzelnen Arbeitsstationen gebracht zu werden, wobei die Wendeeinrichtung so ausgelegt ist, daß diese die Aufnahme eines oder mehrerer Formkästen zuläßt, mit einer ersten Aufnahmeeinrichtung, die den bzw. die Formkästen jeweils auf zwei in Transportrichtung gesehenen gegenüberliegenden Seiten derart ergreift bzw. ergreifen, daß der bzw. die Formkästen beim Wenden um seine bzw. ihre Längsachsen in jeder Lage sicher gehalten ist bzw. sind, andererseits auch ohne Wenden durch die Wendeeinrichtung durchschiebbar ist bzw. sind und mit einem Antrieb für die Wendeeinrichtung. Eine derartige Wendeeinrichtung zeigt die DE 27 47 320 A1.

Wendeeinrichtungen der vorstehend genannten Art sind bekannt und werden überwiegend in automatischen Gießanlagen eingesetzt und zwar zum einen, um liegend geformte Formkastenhälften mit ihrer Formfläche nach unten bzw. nach oben zu wenden, um ggfs. Einfülltrichter, Speiser freizulegen oder um Kerne in die Formkastenhälfte einzulegen. Im Anschluß daran muß zumindest eine Formkastenhälfte wieder um 180 Grad gewendet werden, damit die Formkastenhälften richtig aufeinander gelegt werden können. Diese bekannten Wendeeinrichtungen verbinden Transportlinien gleicher Breite, die lediglich von der Wendeeinrichtung unterbrochen werden. Hierbei ist es möglich, einzelne oder mehrere Formkastenhälften um 180 Grad zu wenden, ohne daß diese aus der Transportlinie herausgenommen zu werden brauchen.

Der Erfindung liegt die Aufgabe zugrunde, eine Wendeeinrichtung der eingangs genannten Art so auszubilden, daß es möglich ist, Formkästen nicht nur um 180 Grad zu wenden, sondern auch aus einer liegenden in eine stehende Transportstellung und umgekehrt zu überführen.

Diese Aufgabe wird erfindungsgemäß mit den Merkmalen des Hauptanspruchs gelöst, dadurch, daß die Wendeeinrichtung ein zweites Parallel zum ersten Haltemittel verlaufendes, jedoch um 90 Grad zum ersten Haltemittel versetzt, angeordnetes Haltemittel aufweist, welches synchron mit dem ersten Haltemittel angetrieben ist.

Weitere vorteilhafte Ausgestaltungen der Erfindung ergeben sich aus den Unteransprüchen.

Durch die erfindungsgemäße Ausbildung der Wendeeinrichtung ist es nunmehr auch möglich geworden, die Formkästen nicht nur um 180 Grad, sondern lediglich um 90 Grad zu wenden, so daß diese aus einer liegenden Position in eine stehende Position überführt werden können. Eine erfindungsgemäße Wendeeinrichtung verbindet somit Transportlinien unterschiedlicher Transportbreiten, was den Vorteil mit sich bringt, daß die Formkästen in herkömmlicher Art und Weise horizontal liegend geformt werden können, wobei in dieser Lage gleichzeitig auch die Kerne eingesetzt werden und daß anschließend, nach dem Zusammenfügen der Formkastenhälften, der Formkasten insgesamt um 90 Grad durch die erfindungsgemäße Wendeeinrichtung gedreht wird, so daß dieser stehend weitertransportiert und auch in dieser Lage abgegossen werden kann. Das stehende Abgießen von Formkästen bietet Vorteile, insbesondere die, daß in die Sandform des Formkastens der Speiser wie auch der Eingießtrichter mit eingeformt und die Kernentlüftung unmittelbar nach außen erfolgen kann.

Ein Ausführungsbeispiel der Erfindung ist im folgenden anhand der Zeichnung näher beschrieben. In dieser zeigen
- Fig. 1: eine erfindungsgemäße Wendeeinrichtung in perspektivischer Ansicht und
- Fig. 2: eine Stirnansicht auf die Wendeeinrichtung nach Fig. 1.

Die in der Fig. 1 dargestellte erfindungsgemäße Wendeeinrichtung (1) verbindet eine Rollenbahn (2), die für den liegenden Transport der Formkästen (3) bestimmt ist mit einer Rollenbahn (4), die für den stehenden Transport der Formkästen (3) dient.

Die Wendeeinrichtung verbindet die beiden Rollenbahnen (2) und (4), wobei die Wendeeinrichtung aus einem Drehkranz (5) besteht, der mit Aufnahmeeinrichtungen (6) bis (9) versehen ist. Der Drehkranz ruht auf Rollen (11), (12) und wird durch eine dritte obere Rolle (14) in seiner horizontalen Position gehalten und gleichzeitig angetrieben. Die Aufnahmeeinrichtungen (6) bis (9) werden jeweils von einer Platte (10) gebildet, an der Rollen mit Abstand zueinander angebracht sind. Der Abstand der Rollen entspricht dem Abstand der Aufnahmeleisten am Formkasten (3).

Der Formkasten (3) läuft also beispielsweise von der Rollenbahn (2) in die Aufnahmeeinrichtungen (6,7) ein, wobei die Wendeeinrichtung (1) nicht größer ist, als es der Länge eines Formkastens entspricht. Durch die Rollen (11,12) ist der Formkasten in allen Richtungen senkrecht zur Transportrichtung des Formkastens festgehalten, so daß im Anschluß hieran der Formkasten um 90 Grad gedreht werden kann. In Transportrichtung sind die Formkästen gegeneinander gesichert, und zwar weist jeder Formkasten vier symmetrisch angeordnete Puffer (13) auf, deren Größe so gewählt ist, daß diese auch beim Wenden des Formkastens ständig miteinander in Kontakt bleiben.

Hierdurch ist gewährleistet, daß die Formkästen gegeneinander nicht verschoben werden können.

Der Antrieb der Wendeeinrichtung (1) erfolgt über einen Motor, der über ein Reibradgetriebe (14) mit dem Drehkranz (5) der Wendeeinrichtung (1) verbunden ist. Wahlweise kann auch ein Zahnradgetriebe eingesetzt werden.

Eine erfindungsgemäß ausgebildete Wendeeinrichtung gestattet es somit, einen oder mehrere Formkästen (3) um 90 Grad zu drehen und von einer breiteren Rollenbahn auf eine schmalere Rollenbahn (4) zu überführen, auf der die Formkästen senkrecht transportiert werden können. Dieser senkrechte Transport hat den Vorteil, daß die Formkästen stehend abgegossen und ausgepackt werden können, was Vorteile im Hinblick auf die Formausbildung hat. Eine erfindungsgemäße Wendeeinrichtung dient auch dafür, nach dem Abguß die Formkästen wieder in eine horizontale Lage zu überführen, in der diese dann getrennt werden, um erneut für den nächsten Zyklus vorbereitet zu werden. Die Wendeeinrichtung kann aber die Formkästen auch um 180 Grad in bekannter Art und Weise wenden.

### Bezugszeichenliste:

- 1 -: Wendeeinrichtung
- 2 -: Rollenbahn
- 3 -: Formkasten
- 4 -: Rollenbahn
- 5 -: Drehkranz
- 6 -: Aufnahmeeinrichtung
- 7 -: Aufnahmeeinrichtung
- 8 -: Aufnahmeeinrichtung
- 9 -: Aufnahmeeinrichtung
- 10 -: Platte
- 11 -: Rollen
- 12 -: Rollen
- 13 -: Puffer
- 14 -: Rolle

## Patentansprüche

1. Wendeeinrichtung (1) für Formkästen (3) insbesondere für den Einsatz in Transportlinien (2,4) automatischer Form- und Gießanlagen, auf welchen die Formkästen (3) verschiebbar sind, um zu den einzelnen Arbeitsstationen gebracht zu werden, wobei die Wendeeinrichtung (1) so ausgelegt ist, daß diese die Aufnahme eines oder mehrerer Formkästen (3) zuläßt, mit einer ersten Aufnahmeeinrichtung (6,7), die den bzw. die Formkästen (3) jeweils auf zwei in Transportrichtung gesehenen gegenüberliegenden Seiten derart ergreift bzw. ergreifen, daß der bzw. die Formkästen (3) beim Wenden um seine bzw. ihre Längsachsen in jeder Lage sicher gehalten ist bzw. sind, andererseits auch ohne Wenden durch die Wendeeinrichtung (1) durchschiebbar ist bzw. sind und mit einem Antrieb für die Wendeeinrichtung, **dadurch gekennzeichnet, daß** die Wendeeinrichtung (1) eine zweite parallel zur ersten Aufnahmeeinrichtung (6,7) verlaufende, jedoch um 90 Grad zur ersten Aufnahmeeinrichtung (6,7) versetzt angeordnete zweite Aufnahmeeinrichtung (8,9) aufweist, welche synchron mit der ersten Aufnahmeeinrichtung (6,7) angetrieben ist.

2. Wendeeinrichtung nach Anspruch 1, dadurch gekennzeichnet, daß die Aufnahmeeinrichtungen (6 bis 9) an einem Drehkranz (5) befestigt sind, welcher mit dem Antrieb betriebsverbunden ist.

3. Wendeeinrichtung nach Anspruch 2, dadurch gekennzeichnet, daß der Drehkranz (5) auf mindestens zwei mit Abstand zueinander angeordneten Rollen (11,12) ruht und daß der Drehkranz (5) über eine dritte Rolle (14) angetrieben ist.

4. Wendeeinrichtung nach einem der Ansprüche 1 bis 3, dadurch gekennzeichnet, daß die Wendeeinrichtung zwei Transportlinien unterschiedlicher Breite miteinander verbinden, wobei die eine Transportlinie den Formkasten (3) liegend und die andere Transportlinien den Formkasten (3) stehend transportiert.

## Claims

1. A turning device (1) for moulding boxes (3), in particular for use in conveying lines (2, 4) of automatic moulding and casting plants, on which the moulding boxes (3) are displaceable in order to be brought to the individual operating stations, wherein the turning device (1) is designed in such a way that it allows one or more moulding boxes (3) to be received, with a first receiving device (6, 7) which grips the moulding box or boxes (3) on two opposite sides in each case as viewed in the conveying direction, in such a way that the moulding box or boxes (3) is or are held securely in each position during the turning about its or their longitudinal axis or axes, and on the other hand it or they can be pushed through the turning device (1) even without turning, and with a drive for the turning device, **characterized in that** the turning device (1) is provided with a second receiving device (8, 9) which extends parallel to the first receiving device (6, 7) but is arranged offset by 90° with respect to the first receiving device (6, 7) and which is driven in synchronism with the first receiving device (6, 7).

2. A turning device according to Claim 1, **characterized in that** the receiving devices (6 to 9) are secured to a toothed rim (5) which is operatively connected to the drive.

3. A turning device according to Claim 2, **characterized in that** the toothed rim (5) rests on at least two rollers (11, 12) which are spaced from each other, and the toothed rim (5) is driven by way of a third roller (14).

4. A turning device according to one of Claims 1 to 3, **characterized in that** the turning device join[s] together two conveying lines of different width, wherein one conveying line conveys the moulding box (3) horizontally and the other conveying line conveys the moulding box (3) vertically.

## Revendications

1. Dispositif de basculement (1) pour châssis de moule (3), en particulier pour la mise en oeuvre dans des lignes de transport (2, 4) d'installations automatiques de moulage et de coulée sur lesquelles les châssis de moules (3) peuvent être déplacés pour être amenés aux différents postes de travail, le dispositif de basculement (1) étant conçu de telle manière qu'il permet de recevoir un ou plusieurs châssis de moules (3), avec un premier dispositif récepteur (6, 7), qui saisit respectivement le ou les châssis de moules (3) sur deux côtés opposés en regardant dans la direction du transport de telle manière que le ou les châssis de moules (3) lors du basculement autour de son ou de leurs axes longitudinaux est ou sont tenus de manière sûre dans toute position, mais peut ou peuvent aussi traverser le dispositif de basculement (1) sans basculer et avec un entraînement pour le dispositif de basculement,
caractérisé en ce que
le dispositif de basculement (1) comporte un deuxième dispositif récepteur disposé parallèlement au premier dispositif récepteur (6, 7), mais décalé de 90 degrés par rapport au premier dispositif récepteur (6, 7), qui est entraîné en synchronisme avec le premier dispositif récepteur (6, 7).

2. Dispositif de basculement selon la revendication 1, caractérisé en ce que les dispositifs récepteurs (6 à 9) sont fixés à une couronne de pivotement (5) qui est reliée fonctionnellement à l'entraînement.

3. Dispositif de basculement selon la revendication 2, caractérisé en ce que la couronne de pivotement (5) repose sur deux rouleaux (11, 12) écartés l'un de l'autre et en ce que la couronne de pivotement (5) est entraînée par un troisième rouleau (14).

4. Dispositif de basculement selon l'une des revendications 1 à 3, caractérisé en ce que le dispositif de basculement relie entre elles deux lignes de transport de largeur différente, l'une des lignes de transport transportant le châssis de moule (3) à plat et l'autre ligne de transport transportant le châssis de moule (3) debout.
